# EUROPÄISCHE PATENTSCHRIFT

(11) **EP 1 717 176 B1**
(45) Veröffentlichungstag und Bekanntmachung des Hinweises auf die Patenterteilung: **17.06.2009**
(21) Anmeldenummer: 05405317.8
(22) Anmeldetag: 26.04.2005
(51) Int. Cl.: B65H 5/32

(54) **Einrichtung zum Sammeln und Transportieren von rittlings aufgelegten Druckprodukten**
Transport device for gathering and transporting laid astride, printed sheets
Dispositif de transport pour assembler et transporter des feuilles imprimées, déposées à cheval

(43) Veröffentlichungstag der Anmeldung: 02.11.2006
(73) Patentinhaber: Müller Martini Holding AG, 6052 Hergiswil (CH)
(72) Erfinder: Peier, Thomas, 4800 Zofingen (CH)

(56) Entgegenhaltungen:
- EP-A- 0 062 618
- EP-A- 1 232 978
- DE-A1- 4 203 848
- US-A- 4 770 284
- US-B1- 6 315 107

## Beschreibung

Die Erfindung betrifft eine Einrichtung zum Sammeln und Transportieren von rittlings aufgelegten Druckprodukten, mit einer ersten Fördervorrichtung mit einer ersten **aus zwei parallelen Kettensträngen gebildeten** Doppelkette und einer zweiten Fördervorrichtung, mit einer zweiten **aus zwei parallelen Kettensträngen gebildeten** Doppelkette sowie einem Übergabebereich, in dem die Druckprodukte von der ersten Fördervorrichtung an die zweite Fördervorrichtung übergeben werden können.

Eine Einrichtung dieser Art ist im Stand der Technik durch die EP 1 232 978 A bekannt geworden. Diese weist als erste Fördervorrichtung einen ersten Sammelhefter und als zweite Fördervorrichtung einen zweiten Sammelhefter auf. Die beiden Sammelhefter sind in Förderrichtung gesehen nacheinander angeordnet. Mit einem Zwischenförderorgan können Teilprodukte vom ersten Sammelhefter zum zweiten Sammelhefter transportiert werden. Das Zwischenförderorgan besitzt einen Takttransporteur mit mehreren Greifern, welche die Teilprodukte jeweils oben am Falz fassen und über die Strecke zwischen den beiden Sammelheftern transportieren. Bei dieser Einrichtung können die beiden Sammelhefter unabhängig voneinander oder in einem so genannten Tandem-Betrieb miteinander betrieben werden. Der erste Sammelhefter wird auch "slave" genannt und dieser weist in der Regel eine Heftmaschine auf. Nach dem Heften können die Druckprodukte entweder dem zweiten Sammelhefter bzw. "master" zugeführt werden oder sie können ausgeschleust und beispielsweise einer Schneidmaschine zugeführt werden. Der Transport der Druckprodukte erfolgt bei beiden Sammelheftern mit einer Doppelsammelkette und einem zwischen den beiden Strängen angeordneten First.

Bekannt ist auch eine Einrichtung, bei welcher das Zwischenförderorgan zwischen den beiden Sammelketten durch eine Einfachkette gebildet wird. In diesem Fall ist der First zwischen den beiden Sammelketten unterbrochen und somit nicht durchgehend. Dies kann bei der Übergabe zu Störungen und somit zu Hemmungen in der Produktion führen. Insbesondere können die Produkte bei der Übergabe seitlich wegrutschen.

Die vorveröffentlichte US - A - 4 770 284 vermittelt eine Fördereinrichtung, mit welcher gefalzte Druckbogen rittlings mit einer ersten, aus zwei parallel umlaufenden Ketten gebildeten Doppelkette mittels dazwischen angeordnetem, förderwirksamem, eine Förderlücke schliessenden Überführungsorgan einer zweiten Doppelkette zugeführt werden.

Der Erfindung liegt die Aufgabe zugrunde, eine Einrichtung der genannten Art zu schaffen, die noch funktionssicherer und trotzdem konstruktiv nicht aufwändiger ist.

Die Aufgabe ist bei einer gattungsgemässen Einrichtung dadurch gelöst, dass die beiden Doppelketten im Übergabebereich in Förderrichtung gesehen jeweils versetzte Kettenstrangenden aufweisen, derart, dass im Übergabebereich die Druckprodukte von einem Kettenstrang der ersten Doppelkette und einem Kettenstrang der zweiten Doppelkette auf einem durchgehenden Führungsmittel transportierbar sind.

Bei der erfindungsgemässen Einrichtung wird der Übergabebereich somit durch einen Strang der ersten Doppelkette und einen Strang der zweiten Doppelkette gebildet. Ein wesentlicher Vorteil der Erfindung wird darin gesehen, dass der First im Übergabebereich nicht unterbrochen werden muss und dass die Produkte somit auch im Übergabebereich immer auf einem durchgehenden First aufliegen können. Die Produkte können damit auch im Übergabebereich stabil und damit weitgehend störungsfrei transportiert werden. Die erfindungsgemässe Einrichtung ist aber auch konstruktiv einfacher, da ein vergleichsweise aufwändiger Takttransporteur mit mehreren Greifern nicht erforderlich ist. Auch eine Einfachsammelkette im Übergabebereich ist nicht erforderlich. Die beiden Doppelketten der beiden Sammelhefter bilden somit den Übergabebereich. Auch bezüglich des Antriebs ergeben sich wesentliche Vereinfachungen.

Ein weiterer Vorteil der Erfindung wird auch darin gesehen, dass die Stränge der Doppelketten jeweils separat und damit optimal gespannt werden können.

Nach einer Weiterbildung der Erfindung ist vorgesehen, dass im Übergabebereich ein durchgehend wirkendes Führungsmittel angeordnet ist, auf dem die rittlings aufgelegten Druckprodukte in Fördervorrichtung gefördert sind. Die Führungsmittel sind vorzugsweise durch den oben genannten Frist gebildet. Dieser erstreckt sich vorzugsweise zwischen den beiden Strängen vom ersten Sammelhefter zum zweiten Sammelhefter. Im ersten Sammelhefter kann dieser First im Bereich einer Heftmaschine in bekannter Weise unterbrochen sein.

Nach einer Weiterbildung der Erfindung ist vorgesehen, dass im Übergabebereich die genannten Stränge jeweils Mitnehmer aufweisen und dass die Stränge so ausgebildet sind, dass die Druckprodukte jeweils von einem Mitnehmer des einen Stranges und von einem Mitnehmer des anderen Stranges transportiert werden. Die Druckprodukte können somit auch im Übergabebereich wie an sich üblich jeweils von zwei Mitnehmern transportiert werden, was eine besonders hohe Funktionssicherheit ergibt.

Die beiden genannten Stränge verlaufen im Übergabebereich vorzugsweise parallel nebeneinander.

Nach einer Weiterbildung der Erfindung ist vorgesehen, dass ein Strang der Doppelkette der ersten Fördervorrichtung vor dem Übergabebereich um ein Umlenkrad oder Antriebsrad umgelenkt ist und dass dieser Strang Mitnehmer aufweist, die im Bereich des genannten Umlenk- bzw. Antriebsrads in Förderrichtung gesehen nach hinten umschwenkbar sind. Dies ermöglicht einen besonders schonenden Transport der Druckprodukte im Übergabebereich bzw. am Anfang dieses Bereichs.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Fig. 1: schematisch eine Seitenansicht einer erfindungsgemässen Einrichtung,
- Fig. 2: schematisch eine Draufsicht auf die Einrichtung gemäss Figur 1,
- Fig. 3: eine schematische Ansicht einer Variante der erfindungsgemässen Einrichtung,
- Fig. 4: schematisch eine Draufsicht auf die Einrichtung gemäss Figur 3 und
- Fig. 5: ein Schnitt entlang der Linie V-V der Figur 1.

Die in den Figuren 1 und 2 gezeigte erfindungsgemässe Einrichtung 1 weist einen ersten Sammelhefter S1 und einen zweiten Sammelhefter S2 auf, die über einen Übergabebereich 8 miteinander verbunden sind. Der erste Sammelhefter S1 weist eine erste Fördervorrichtung 4 auf, welche eine erste Doppelkette 5 besitzt. Diese erste Doppelkette 5 besitzt zwei parallel zueinander verlaufende Kettenstränge 9 und 11, auf die gemäss Figur 2 parallel zueinander verlaufen. Zwischen diesen beiden Strängen 9 und 11 verläuft ein First 17, der im Bereich einer Heftmaschine H wie ersichtlich unterbrochen ist. Im Übergabebereich 8 ist dieser First 17 jedoch durchgehend und somit nicht unterbrochen. Die strichpunktierten Linien, welche die Stränge 9 und 11 zeigen, sind lediglich aus zeichnerischen Gründen höhenversetzt. Der Sammelhefter S2 weist an sich bekannte Anleger A auf, mit denen weitere Druckbogen oder andere Druckprodukte abgelegt werden können. Er kann auch weitere Funktionseinheiten, wie Heft- und Schneidmaschinen aufweisen.

Der First 17 bildet in an sich bekannter Weise gemäss Figur 5 ein Führungsmittel für Druckprodukte 2, die von der ersten Fördervorrichtung 4 über den Übergabebereich 8 zur zweiten Fördervorrichtung 6 transportiert werden. In der Figur 1 ist die Transportrichtung mit dem Pfeil 22 angedeutet. Für den Transport der Druckprodukte 2 weisen die beiden Doppelketten 5 und 7 jeweils gemäss Figur 5 in gleichen Abständen flügelförmige Mitnehmer 18 auf. Diese sind jeweils an einem Strang, beispielsweise am Strang 9 bzw. 10 befestigt und mit Rollen 20 geführt. Die Stränge 9 und 10 sind auf einer Kettenführung 19 geführt und sind insbesondere endlose Gliederketten. Wie die Figur 5 zeigt besitzen die geförderten Druckprodukte 2 jeweils einen Falz 3, mit dem sie wie ersichtlich rittlings auf dem First 17 aufliegen. Der First 17 ist ortsfest und auf einem Träger 21 befestigt.

Der Strang 11 der ersten Doppelkette 5 endet gemäss den Figuren 1 und 2 vor dem Übergabebereich 8 und läuft über ein Antriebsrad 13. Der andere Strang 9 hingegen erstreckt sich in den Übergabebereich 8 und ist am Ende dieses Bereichs ebenfalls über ein Antriebsrad 15 gelegt. Die beiden Stränge 9 und 11 sind mit gleicher Geschwindigkeit und im gleichen Takt angetrieben und der obere Trum bewegt sich jeweils in Richtung des Pfeils 22. Die Mitnehmer 18 dieser beiden Stränge 9 und 11 sind jeweils auf gleicher Höhe. Die Druckprodukte 2 werden somit jeweils von einem Mitnehmer des Stranges 9 und einem Mitnehmer des Stranges 11 transportiert.

Die zweite Fördervorrichtung 6 besitzt einen Strang 10 sowie einen Strang 12. Der Strang 10 erstreckt sich ebenfalls in den Übergabebereich 8, jedoch von der anderen Seite. Am Anfang des Übergabebereichs 8 ist der Strang 10 um ein Umlenkrad 14 gelegt. Dieses Umlenkrad 14 ist mit einem hier nicht gezeigten Kettenspanner verbunden. Der Strang 12 endet vor dem Übergabebereich 8 und ist ebenfalls um ein Umlenkrad 16 gelegt. Auch dieses Umlenkrad 16 ist mit einem hier nicht gezeigten Kettenspanner verbunden. Die Stränge 10 und 12 sind somit unabhängig voneinander spannbar und diese können dadurch jeweils mit einer optimalen Spannung versehen werden. Dies gilt auch für die übrigen Stränge. Die beiden Doppelketten 5 und 7 sind somit im Übergabebereich 8 verschränkt, derart, dass in diesem Übergabebereich 8 die Druckprodukte 2 vom Strang 9 der ersten Doppelkette 5 und vom Strang 10 der zweiten Doppelkette 7 transportiert werden. Im Übergabebereich 8 ist damit ebenfalls eine Art Doppelkette gebildet, die mit Mitnehmern 18 und einem First 17 die Druckprodukte 2 in diesem Übergabebereich 8 stabil transportieren.

Die Druckprodukte 2 können somit rittlings im Bereich des ersten Sammelhefters S1 als auch im Übergabebereich 8 und im Bereich des zweiten Sammelhefters S2 rittlings sicher gefördert werden. Im Übergabebereich 8 können die Druckprodukte 2 sowohl geheftet als auch ungeheftet transportiert werden. Es ist auch möglich, dass die Druckprodukte 2 nicht in den Übergabebereich 8 transportiert werden, sondern vor diesem ausgeschleust und beispielsweise einer hier nicht gezeigten Schneidvorrichtung, beispielsweise einem Dreischneider zugeführt werden. Die beiden Sammelhefter S1 und S2 können zudem wie erwähnt auch separat betrieben werden, so dass auch in diesem Fall der Übergabebereich 8 nicht für den Transport verwendet wird.

Die Figuren 3 und 4 zeigen eine erfindungsgemässe Einrichtung 1' gemäss einer Variante. Diese weist einen ersten Sammelhefter S1', einen Übergabebereich 8' und einen zweiten Sammelhefter S2' auf. Der erste Sammelhefter S1' besitzt eine erste Fördervorrichtung 4', die einen ersten Strang 9' und einen zweiten Strang 11' besitzt. Der First 17 verläuft zwischen diesen beiden Strängen 9' und 11' und ist wie bei der Einrichtung 1 im Bereich der Heftmaschine H unterbrochen. Zudem endet der Strang 11' vor der Heftmaschine H und ist entsprechend vor dieser um ein Antriebsrad 13' gelegt. Eine zweite Fördervorrichtung 6' weist eine zweite Doppelkette 7' mit einem Strang 10' und einem Strang 12' auf. Der Strang 10' entspricht dem oben genannten Strang 10 und ist am Anfang des Übergabebereichs 8' um das Umlenkrad 14 gelegt. Der Strang 10' erstreckt sich somit in den Übergabebereich 8'. Der Strang 9' erstreckt sich ebenfalls in den Übergabebereich 8' und ist um das Antriebsrad 15 gelegt. Der Strang 9' entspricht somit dem oben genannten Strang 9. Im Bereich der Heftmaschine H werden die Druckprodukte 1 hier somit lediglich vom Strang 9' transportiert. Das oben erwähnte Abschwenken der Mitnehmer 18 erfolgt in diesem Fall im Bereich des Antriebsrades 13' und damit vor dem Erreichen der Heftmaschine H.

Bei der Einrichtung 1 werden die Druckprodukte 2 in Form von beispielsweise zusammengetragenen Bogen oder vorgehefteten Produkten in vier Schritten an den Sammelhefter S2 übergeben. Im Bereich des Antriebsrades 13 tauchen die Mitnehmer 18 des Stranges 11 ab und kurzfristig erfolgt der Transport lediglich durch die Mitnehmer 18 des Stranges 9. Im zweiten Schritt tauchen die Mitnehmer 18 des Stranges 10 auf, so dass anschliessend die Druckprodukte 2 von den beiden Strängen 9 und 10 transportiert werden. Im Bereich des Antriebsrades 15 tauchen die Mitnehmer 18 des Stranges 9 ab, so dass hier kurzfristig die Druckprodukte 2 allein vom Strang 10 transportiert werden. Im Bereich des Umlenkrades 16 tauchen die Mitnehmer des Stranges 12 auf, so dass anschliessend im Bereich des zweiten Sammelhefters S2 die Druckprodukte 2 von den Mitnehmern 18 der Stränge 10 und 12 transportiert werden.

Bei der Einrichtung 1' gemäss den Figuren 3 und 4 erfolgt der Transport ebenfalls in den genannten viert Schritten, wobei der erste Schritt hier jedoch bereits im Bereich des Antriebsrades 13' und damit vor der Heftmaschine H erfolgt. Zudem ist hier der Bereich, in dem lediglich der Strang 9' den Transport aufrecht erhält, wesentlich länger. Im Übergabebereich 8' erfolgt der Transport aber auch hier mit zwei Strängen 8' und 10' sowie mit der Führung des Firstes 17.

## Patentansprüche

1. Einrichtung zum Sammeln und Transportieren von rittlings aufgelegten Druckprodukten (2), mit einer ersten Fördervorrichtung (4, 4'), mit einer ersten **aus zwei parellen Kettensträngen (9, 11) gebildeten** Doppelkette (5, 5') und einer zweiten Fördervorrichtung (6, 6'), mit einer zweiten **aus zwei parallelen Kettensträngen (10, 12) gebildeten** Doppelkette (7, 7') sowie einem Übergabebereich (8, 8'), in dem die Druckprodukte (2) von der ersten Fördervorrichtung (4, 4') an die zweite Fördervorrichtung (6, 6') übergeben werden, **dadurch gekennzeichnet, dass** die beiden Doppelketten (5, 5'; 7, 7') im Übergabebereich (8, 8')**in Förderrichtung gesehen jeweils versetzte Kettenstrangenden aufweisen**, derart, dass im Übergabebereich (8, 8') die Druckprodukte (2) von einem ersten Ket**tens**trang (9, **11**) der ersten Doppelkette (5) und einem zweiten **Kettens**trang (10, 12) der zweiten Doppelkette (7) **auf einem durchgehenden Führungsmittel (17)** transportierbar sind.

2. Einrichtung nach Anspruch **1**, **dadurch gekennzeichnet, dass** die Führungsmittel (17) durch einen First gebildet sind, der zwischen den beiden genannten Strängen (9, 9'; 10, 10') angeordnet ist und der sich über den Übergabebereich (8,8') erstreckt.

3. Einrichtung nach Anspruch 1 oder 2, **dadurch gekennzeichnet, dass** im Übergabebereich (8,8') die genannten Stränge (9, 9'; 10, 10') jeweils Mitnehmer (18) aufweisen und dass die Stränge (9, 9'; 10, 10') so angeordnet sind, dass die Druckprodukte (2) jeweils von einem Mitnehmer (18) des einen Stranges (9, 9') und von einem Mitnehmer (18) des anderen Stranges (10, 10') transportiert werden.

4. Einrichtung nach einem der Ansprüche 1 bis **3**, **dadurch gekennzeichnet, dass** die genannten beiden Stränge (9, 9'; 10, 10') parallel und im Takt zueinander verlaufen.

5. Einrichtung nach einem der Ansprüche 1 bis **4**, **dadurch gekennzeichnet, dass** die Mitnehmer (18) der Stränge (9, 9'; 10, 10') der ersten Fördervorrichtung (4) im Bereich einer Umlenkung verschränkt werden.

6. Einrichtung nach einem der Ansprüche 1 bis **5**, **dadurch gekennzeichnet, dass** sie einen ersten Sammelhefter (S1) sowie einen zweiten Sammelhefter (S2) aufweist und dass der Übergabebereich (8, 8') durch Ketten (5, 5'; 7, 7') dieser Sammelhefter (S1, S2) gebildet wird.

7. Einrichtung nach Anspruch **6**, **dadurch gekennzeichnet, dass** die beiden Sammelhefter (S1, S2) im so genannten Tandem-Betrieb einzeln oder nacheinander verwendbar sind.

8. Einrichtung nach einem der Ansprüche 1 bis **7**, **dadurch gekennzeichnet, dass** die Stränge (9, 9'; 10, 10'; 11, 11'; 12, 12') einzeln spannbar sind.

## Claims

1. Device for collecting and transporting printed products (2) deposited in a straddling manner, comprising a first conveying device (4, 4') with a first double chain (5, 5') formed of two parallel chain strands (9, 11), a second conveying device (6, 6') with a second double chain (7, 7') formed of two parallel chain strands (10, 12) and a transfer region (8, 8') in which the printed products (2) are transferred from the first conveying device (4, 4') to the second conveying device (6, 6'), **characterised in that** the two double chains (5, 5'; 7, 7') have respective offset chain strand ends in the transfer region (8, 8') as viewed in the conveying direction, such that, in the transfer region (8, 8'), the printed products (2) can be transported by a first chain strand (9, 11) of the first double chain (5) and by a second chain strand (10, 12) of the second double chain (7) on a continuous guide means (17).

2. Device according to claim 1, **characterised in that** the guide means (17) are formed by a top member arranged between the two said strands (9, 9'; 10, 10') and extending across the transfer region (8, 8').

3. Device according to claim 1 or claim 2, **characterised in that** the said strands (9, 9'; 10, 10') each have pushers (18) in the transfer region (8, 8') and that the strands (9, 9'; 10, 10') are arranged in such a manner that the printed products (2) are each transported by one pusher (18) of one strand (9, 9') and by one pusher (18) of the other strand (10, 10').

4. Device according to one of claims 1 to 3, **characterised in that** the said two strands (9, 9'; 10, 10') extend in parallel and synchronously with one another.

5. Device according to one of claims 1 to 4, **characterised in that** the pushers (18) of the strands (9, 9'; 10, 10') of the first conveying deice (4) are offset in the region of a deflection point.

6. Device according to one of claims 1 to 5, **characterised in that** it has a first gang-stitcher (S1) and a second gang-stitcher (S2) and that the transfer region (8, 8') is formed by chains (5, 5'; 7, 7') of these gang-stitchers (S1, S2).

7. Device according to claim 6, **characterised in that** the two gang-stitchers (S1, S2) can be used individually or one after the other in what is referred to as tandem operation.

8. Device according to one of claims 1 to 7, **characterised in that** the strands (9, 9'; 10, 10'; 11, 11'; 12, 12') can be tensioned individually.

## Revendications

1. Dispositif pour rassembler et transporter des produits imprimés (2) déposés à califourchon, avec un premier convoyeur (4, 4') pourvu d'une première chaîne double (5, 5') formée de deux brins de chaîne parallèles (9, 11), et avec un deuxième convoyeur (6, 6') pourvu d'une deuxième chaîne double (7, 7') formée de deux brins de chaîne parallèles (10, 12), ainsi qu'avec une zone de transfert (8, 8') dans laquelle les produits imprimés (2) sont transférés du premier convoyeur (4, 4') au deuxième convoyeur (6, 6'), **caractérisé en ce que** les deux chaînes doubles (5, 5' ; 7, 7') présentent dans la zone de transfert (8, 8') des extrémités de brins de chaîne respectivement décalées, considéré dans la direction de convoyage, de telle sorte que, dans la zone de transfert (8, 8'), les produits imprimés (2) peuvent être transportés par un premier brin de chaîne (9, 11) de la première chaîne double (5) et un deuxième brin de chaîne (10, 12) de la deuxième chaîne double (7) sur un moyen de guidage continu (17).

2. Dispositif selon la revendication 1, **caractérisé en ce que** le moyen de guidage (17) est formé par une crête qui est disposée entre les deux brins précités (9, 9' ; 10, 10') et qui s'étend sur la zone de transfert (8, 8').

3. Dispositif selon la revendication 1 ou 2, **caractérisé en ce que**, dans la zone de transfert (8, 8'), les brins précités (9, 9' ; 10, 10') présentent respectivement des entraîneurs (18), et **en ce que** les brins (9, 9' ; 10, 10') sont disposés de telle sorte que les produits imprimés (2) sont respectivement transportés par un entraîneur (18) d'un des brins (9, 9') et par un entraîneur (18) de l'autre brin (10, 10').

4. Dispositif selon l'une des revendications 1 à 3, **caractérisé en ce que** les deux brins précités (9, 9' ; 10, 10') s'étendent en parallèle et de manière synchronisée.

5. Dispositif selon l'une des revendications 1 à 4, **caractérisé en ce que** les entraîneurs (18) des brins (9, 9' ; 10, 10') du premier convoyeur (4) sont entrecroisés dans la région d'un renvoi.

6. Dispositif selon l'une des revendications 1 à 5, **caractérisé en ce qu'**il présente une première encarteuse-piqueuse (S1) ainsi qu'une deuxième encarteuse-piqueuse (S2), et **en ce que** la zone de transfert (8, 8') est formée par des chaînes (5, 5' ; 7, 7') de ces encarteuses-piqueuses (S1, S2).

7. Dispositif selon la revendication 6, **caractérisé en ce que** les deux encarteuses-piqueuses (S1, S2) peuvent être utilisées individuellement ou successivement en exploitation dite « en tandem ».

8. Dispositif selon l'une des revendications 1 à 7, **caractérisé en ce que** les brins (9, 9' ; 10, 10' ; 11, 11' ; 12, 12') peuvent être individuellement tendus.
